# FASCICULE DE BREVET EUROPEEN

(11) **EP 2 927 352 B1**
(45) Date de publication et mention de la délivrance du brevet: **06.06.2018**
(21) Numéro de dépôt: 15157015.7
(22) Date de dépôt: 27.02.2015
(51) Int. Cl.: D01G 15/36

(54) **INSTALLATION DE CARDE ET PROCÉDÉ DE DÉMARRAGE D'UNE TELLE INSTALLATION.**
KARDIERANLAGE UND VERFAHREN ZUM ANLASSEN EINER SOLCHEN ANLAGE
CARDING SYSTEM AND METHOD FOR STARTING SUCH A SYSTEM

(30) Priorité: 07.03.2014 FR 1400562
(43) Date de publication de la demande: 07.10.2015
(73) Titulaire: ANDRITZ Perfojet SAS, 38330 Montbonnot (FR); Andritz Asselin-Thibeau, 76500 Elbeuf (FR)
(72) Inventeur: Dupont, Jean-Louis, 38330 Saint Nazaire les Eymes (FR); Velly, Loïc, 27800 La Haye de Calleville (FR)
(74) Mandataire: Eidelsberg, Olivier Nathan

(56) Documents cités:
- EP-A1- 1 300 492
- DE-T2- 69 221 967
- FR-A- 462 558

## Description

La présente invention se rapporte à une installation de carde comportant au moins un tambour de carde et au moins deux cylindres peigneurs pour prélever de la fibre textile du tambour de carde et former des voiles élémentaires respectifs. La présente invention se rapporte également à un procédé pour démarrer à vide une installation de carde de ce genre.

On connaît déjà dans l'art antérieur, par exemple de EP 1 300 492, de FR 462 558 ou de DE 692 21 967, des installations de carde comportant un tambour principal de carde alimenté par une section dite alimentaire qui entraîne des fibres textiles pour les disposer sur la périphérie du tambour et au moins deux peigneurs, en général en aval du tambour de carde, qui comportent chacun une garniture, notamment dentée, appropriée pour prélever une partie des fibres entraînées en rotation par le tambour pour former chacun un voile élémentaire respectif, chaque voile respectif étant ensuite détaché du peigneur par un organe de détachage pour être déposé sur un convoyeur. Les deux voiles sont ensuite entraînés par le ou les convoyeur(s) vers un dispositif de traitement ultérieur, par exemple un dispositif de liage par jet d'eau, un étaleur-nappeur ou analogue.

Ces installations de carde de l'art antérieur sont particulièrement compliquées à faire démarrer, notamment à vide. Sans arrêt de la machine, il est en particulier nécessaire d'intervenir directement au niveau de l'un des organes de la carde, classiquement sur le détacheur avec un bâton ou par retrait manuel de la brosse nettoyant le détacheur, ce qui dans les grandes installations actuelles peut être particulièrement dangereux.

La présente invention vise à surmonter les inconvénients de l'art antérieur en proposant une installation de carde plus sûre, et notamment dont la procédure de démarrage est moins dangereuse pour les ouvriers en charge de faire fonctionner l'installation, notamment au démarrage.

Suivant l'invention, une installation de carde est telle que définie à la revendication 1, des perfectionnements étant définis aux sous-revendications.

De préférence, l'installation de carde comporte un dispositif d'aspiration destiné à aspirer les fibres accumulées et/ou prélevées par le premier peigneur pour évacuer les fibres, par exemple les recycler vers le système d'alimentation en fibres.

De préférence, il est prévu des moyens pour couper l'aspiration du dispositif d'aspiration avant l'expiration du premier intervalle de temps, le premier voile de fibre n'étant alors plus évacué et pouvant se déverser par exemple sur un convoyeur.

De préférence, les moyens de réglage sont tels que, après le premier intervalle de temps, le au moins un deuxième peigneur est mis en mouvement, notamment en rotation, de préférence à une vitesse sensiblement égale à la vitesse du premier peigneur.

De préférence, le deuxième peigneur est disposée dans l'installation à un niveau plus bas que le premier peigneur.

Suivant un mode de réalisation, l'installation comporte un cylindre répartiteur disposé entre le tambour de carde et un ou les peigneurs, et en particulier le deuxième peigneur se trouve sous le cylindre répartiteur.

Ainsi, dans l'installation suivant l'invention, l'ouvrier en charge du démarrage de l'installation n'intervient plus sur un organe de la carde manuellement ou à l'aide d'un bâton. Dans une première phase, seul le premier peigneur est mis en rotation, de sorte que des fibres s'accumulent au niveau du deuxième peigneur qui ne tourne pas. Dans le même temps, plus de fibres sont donc disponibles pour le premier peigneur et on y obtient aussi une bonne accumulation. Lorsque l'on fait démarrer en rotation le deuxième peigneur, l'accumulation réalisée entre le tambour et le deuxième peigneur immobile assure également une montée en charge rapide du voile du deuxième peigneur.

La présente invention se rapporte également à un procédé de démarrage ou de mise en fibre d'une installation de carde comportant au moins un tambour de carde principal, un premier peigneur et au moins un deuxième peigneur, le procédé comportant les étapes dans lesquelles pendant un premier intervalle de temps on impartit un mouvement, notamment de rotation, au premier peigneur et on impartit au deuxième peigneur une vitesse très inférieure à la vitesse du premier peigneur, et notamment on ne lui impartit pas de vitesse, puis à la fin dudit premier intervalle de temps on impartit une vitesse, notamment de rotation, au deuxième peigneur, notamment sensiblement identique à la vitesse du premier peigneur.

Suivant un mode de réalisation préféré de l'invention, pendant une partie du premier intervalle de temps, on aspire par des premiers moyens d'aspiration le premier voile de fibres issu du premier peigneur, puis on coupe l'aspiration, de préférence pour laisser le premier voile de fibres se déposer sur un convoyeur.

Après expiration du premier intervalle de temps, il est impartit une vitesse au au moins un deuxième peigneur, notamment de rotation, de préférence pour laisser le deuxième voile de fibres se déposer sur un convoyeur.

Suivant un mode de réalisation préféré de l'invention, il est prévu deux deuxièmes peigneurs.

On décrit maintenant, à titre d'exemple, des modes de réalisation préférés de l'invention en se reportant aux dessins, dans lesquels :
- la figure 1: est un schéma d'une installation suivant un premier mode de réalisation de l'invention ;
- la figure 2: est un schéma d'une installation suivant un deuxième mode de réalisation de l'invention ; et
- la figure 3: est un schéma d'un troisième mode de réalisation d'une installation suivant l'invention.

A la figure 1, il est représenté un premier mode de réalisation d'une installation suivant l'invention. L'installation comporte un tambour 1 de carde autour duquel sont entraînées des fibres textiles issues d'un dispositif d'alimentation (non représenté à la figure) monté en amont du tambour. L'installation ne représente qu'un seul tambour. Cependant, il pourrait s'agir également d'une installation dans laquelle il est prévu deux tambours en succession et seul le deuxième tambour en aval de l'installation étant représenté. En aval du tambour, est monté un cylindre 2 répartiteur qui répartit les fibres qu'il prélève à la périphérie du tambour 1 principal pour qu'elles soient prélevées par un premier peigneur 3 et un deuxième peigneur 4 qui comportent chacun des garnitures dentées permettant de prélever la fibre à la périphérie du tambour répartiteur.

A chaque peigneur 3 et 4 est associé un détacheur 7 et 8 destiné à permettre le détachement de la fibre prélevée par le peigneur respectif, après que la fibre ait effectué une fraction de tour à la périphérie du peigneur, pour l'envoyer sur un ou des convoyeurs respectifs. Entre le détacheur et le peigneur respectif, on peut également prévoir un cylindre condenseur 5 et 6 respectif.

Dans le cas de deux convoyeurs, ils peuvent ensuite être réunis en un seul convoyeur sur lequel sont convoyées les deux voiles de fibres pour un traitement ultérieur, par exemple dans un dispositif de liage par jet d'eau, dans un étaleur-nappeur, etc.

L'installation comporte en outre un boîtier d'aspiration 11 monté de manière à pouvoir aspirer les fibres textiles prélevées par le peigneur 3 pour empêcher ces fibres textiles ou une partie de celles-ci d'aller sur le convoyeur.

Des moteurs respectifs entraînent en rotation les différents tambours et cylindre de l'installation. Un système 13 de commande central permet, notamment par l'intermédiaire de logiciels et de circuits intégrés appropriés, bien connus de la technique, de commander les vitesses de rotation des différents cylindres ainsi que la mise en marche et l'arrêt de l'aspirateurs 11. Le système 13 de commande peut également commander la vitesse de déplacement.

Le démarrage à vide de l'installation s'effectue de la manière suivante.

Dans une première étape, on entraîne en rotation le tambour 1 principal de carde et le cylindre répartiteur 2. En outre, on entraîne en rotation également pendant un premier intervalle de temps Δt1 le premier peigneur 3. Pendant l'intervalle de temps Δt1, le deuxième peigneur 4 est laissé à l'arrêt de préférence. On pourrait également prévoir une vitesse faible par rapport à la vitesse du premier peigneur 3, de préférence on prévoit une vitesse nulle. Pendant une partie Δt1' de l'intervalle de temps Δt1, l'aspiration de la boîte d'aspiration 11 est mise en marche, de sorte que les fibres prélevées par le premier peigneur 3 sont aspirées et ne se déposent pas par l'intermédiaire du détacheur 7 sur le convoyeur. A la fin de l'intervalle de temps Δt1' (inférieur à Δt1), on coupe l'aspiration et on laisse ainsi le voile de fibres formé par le premier peigneur 3 se déposer sur le convoyeur.

A l'expiration de l'intervalle de temps Δt1, on met en rotation le deuxième peigneur 4. On laisse le deuxième voile de fibres se déposer sur le convoyeur, ce dernier convoyant ensuite les voiles de fibres pour un traitement ultérieur, et notamment pour les empiler avant de les envoyer dans un étaleur-nappeur. A la fin de l'intervalle Δt1 l'installation a démarré et produit des nappes de fibres. Aucune intervention manuelle n'a été nécessaire, notamment sur des fibres accumulées au niveau des peigneurs.

Les différentes étapes du démarrage peuvent se résumer comme suit :

### Etape 1

### Partie supérieure

- Le premier détacheur 7 tourne à sa consigne de production.
- Le premier condenseur 5 tourne à 90% de la vitesse du détacheur
- Le premier peigneur 3 tourne à 170% de la vitesse du premier condenseur.
- Les alimentaires (non représentées aux figures) tournent à 170% de la vitesse du condenseur
- L'aspiration 11 est en marche sur le premier peigneur

### Partie inférieure

- le deuxième détacheur 8 tourne à sa consigne de production
- le deuxième condenseur 6 tourne à 90% de la vitesse du deuxième détacheur
- le deuxième peigneur 4 est arrêté

Le but de cette première étape est de charger la carde, puis le premier peigneur (ici le peigneur supérieur), afin d'avoir une bonne quantité de fibres, et ainsi améliorer la dépose sur le tapis lors de l'étape suivante. L'aspiration retire tout ou partie de la fibre le temps que la carde se charge.

Quand le peigneur est chargé en fibres, on passe à la deuxième étape :

### Etape 2

### Partie supérieure

- Le premier détacheur 7 tourne à sa consigne de production.
- Le premier condenseur 5 tourne à 90% de la vitesse du détacheur
- Le premier peigneur 3 tourne à 170% de la vitesse du premier condenseur.
- Les alimentaires (non représentées aux figures) tournent à 170% de la vitesse du condenseur
- L'aspiration 11 est coupée sur le premier peigneur

### Partie inférieure

- le deuxième détacheur 8 tourne à sa consigne de production
- le deuxième condenseur 6 tourne à 90% de la vitesse du deuxième détacheur
- le deuxième peigneur 4 est arrêté

Le premier peigneur qui est mis en rotation dès le départ se trouve dans la partie haute de l'installation par rapport au deuxième peigneur.

Les vitesses sont identiques à celles de l'étape 1, mais l'aspiration est coupée et la fibre se déposant alors sur le tapis. On passe alors à la troisième étape :

### Etape 3

### Partie supérieure

- Le premier détacheur 7 tourne à sa consigne de production.
- Le premier condenseur 5 tourne à 90% de la vitesse du détacheur
- Le premier peigneur 3 tourne à 170% de la vitesse du premier condenseur.
- Les alimentaires (non représentées aux figures) tournent à 100% de la consigne de production
- L'aspiration 11 est coupée

### Partie inférieure

- le deuxième détacheur 8 tourne à sa consigne de production
- le deuxième condenseur 6 tourne à 90% de la vitesse du deuxième détacheur
- le deuxième peigneur 4 tourne à 180% du premier condenseur.

Le deuxième peigneur 4 se charge et le voile se dépose sur le convoyeur.

Comme on peut le voir à la figure 1, le deuxième peigneur 4 se trouve à la fois sous le cylindre répartiteur 2 et sous le tambour 1. Le premier peigneur 3 est à un niveau plus haut que le deuxième peigneur et est du côté du cylindre répartiteur opposé au tambour 1 de carde.

Il est à noter que suivant l'invention, cependant l'utilisation des termes « premier » et « second » n'implique pas un ordre quelconque de disposition des peigneurs dans l'installation, et notamment le second peigneur peut être disposé de manière à prélever la fibre du tambour avant le premier peigneur ou inversement.

D'autre part, le tambour de carde a un diamètre plus grand que celui du cylindre répartiteur, notamment 2 à 5 fois plus grand, et le cylindre répartiteur a un diamètre égal ou plus grand que celui des cylindres peigneur, notamment de 1 à 5 fois plus grand. Par exemple, le tambour de carde a un diamètre de 1500 mm, tandis que le diamètre du cylindre répartiteur est de 700 mm et celui des peigneurs de 500 mm.

A la figure 2, il est représenté un autre mode de réalisation de l'invention dans lequel il n'est pas prévu de cylindre 2 répartiteur dit tambour de transfert. Les peigneurs 3' et 4' prélèvent directement sur le cylindre tambour 1' la fibre. L'installation ensuite est rigoureusement identique en terme de procédé de démarrage, le premier peigneur étant seul entraîné pendant un premier intervalle de temps, puis on entraîne le deuxième peigneur. De même, la gestion de la boîte d'aspiration est identique au premier mode de réalisation.

A la figure 3, il est représenté un troisième mode de réalisation, dans lequel il est prévu deux deuxièmes peigneurs 41 et 42, la gestion des vitesses de rotation des peigneurs se fait de la manière suivante. Dans un premier temps, on entraîne en rotation uniquement le peigneur situé le plus en hauteur, à savoir le premier peigneur 30, pendant un intervalle de temps Δt1. Pendant une partie de cet intervalle Δt1, on aspire la fibre issue du premier peigneur, puis à la fin de Δt1' < Δt1, on laisse la fibre se déposer sur le convoyeur. Dans le même temps, on met en marche simultanément les deux peigneurs 41 et 42. On laisse alors les deux voiles de fibres se déposer sur le convoyeur avec le premier voile de fibres. Suivant un autre mode de réalisation, on pourrait, après avoir fait démarré le premier peigneur 1, ne faire démarrer que le deuxième peigneur 41, puis une fois le voile de fibres du deuxième peigneur 41 "terminé", faire démarrer le troisième peigneur 42 en rotation.

Dans la présente invention, la vitesse ou vitesse de déplacement d'un peigneur est la vitesse du peigneur au niveau de la fibre qu'il peigne, c'est-à-dire notamment lorsque le peigneur est en rotation, la vitesse au niveau de son bord périphérique, soit la vitesse de rotation fois le rayon du peigneur.

## Revendications

1. Installation de carde comportant :
- au moins un tambour (1) de carde alimenté en fibres textiles ;
- un premier peigneur (3) destiné à prélever un premier voile de carde à partir des fibres entraînées par le au moins un tambour de carde ; et
- au moins un deuxième peigneur (4) destiné à prélever au moins un deuxième voile de carde à partir des fibres entraînées par le au moins un tambour de carde ;
des moyens étant prévus pour entraîner en déplacement, notamment en rotation, au moins le premier peigneur et le au moins un deuxième peigneur, et l'installation comportant en outre des moyens (13) pour régler au cours du temps les vitesses des peigneurs, **caractérisée en ce qu'**il est prévu des moyens pour faire en sorte que, lors du démarrage, pendant un premier intervalle de temps, la vitesse de déplacement du premier peigneur est supérieure à la vitesse du au moins un deuxième peigneur, et pendant un deuxième intervalle de temps à la suite du premier intervalle de temps, la différence entre la vitesse du premier peigneur et la vitesse du au moins un deuxième peigneur est plus petite que la différence entre la vitesse du premier peigneur et la vitesse du au moins un deuxième peigneur lors du premier intervalle de temps.

2. Installation suivant la revendication 1, **caractérisée en ce que** lors du premier intervalle de temps le au moins un deuxième peigneur (4) a une vitesse sensiblement nulle.

3. Installation suivant la revendication 1 ou 2, **caractérisée en ce que** lors du deuxième intervalle de temps la différence entre les vitesses des premier et au moins un deuxième peigneurs (3, 4) est sensiblement nulle.

4. Installation suivant l'une des revendications 1 à 3, **caractérisée en ce qu'**elle comporte un dispositif (11) d'aspiration destiné à aspirer les fibres accumulées et/ou prélevées par le premier peigneur (3) pour évacuer les fibres, par exemple les recycler vers un système d'alimentation en fibres.

5. Installation suivant la revendication 4, **caractérisée en ce qu'**il est prévu des moyens pour couper l'aspiration du premier dispositif (11) d'aspiration avant l'expiration du premier intervalle de temps, le premier voile de fibre n'étant alors plus évacué et pouvant se déverser par exemple sur un convoyeur (9).

6. Installation suivant la revendication 1, **caractérisée en ce que** les moyens (13) pour régler sont tels que, après le premier intervalle de temps, le au moins un deuxième peigneur (4) est mis en mouvement, notamment en rotation.

7. Installation suivant l'une des revendications précédentes, **caractérisée en ce qu'**elle comporte un cylindre (2) répartiteur disposé entre le tambour (1) de carde et un ou les peigneurs (3, 4).

8. Installation suivant l'une quelconque des revendications précédentes, **caractérisée en ce que** le au moins un deuxième peigneur (4) est disposé dans l'installation à un niveau plus bas que le premier peigneur (3).

9. Installation suivant les revendications 7 et 8, **caractérisée en ce que** le au moins un deuxième peigneur (4) se trouve sous le cylindre (2) répartiteur.

10. Procédé de démarrage ou de mise en fibre d'une installation de carde comportant au moins un tambour (1) de carde principal, un premier peigneur (3) et au moins un deuxième peigneur (4), le procédé comportant les étapes dans lesquelles pendant un premier intervalle de temps on impartit une vitesse au premier peigneur et on impartit au au moins un deuxième peigneur (4) une vitesse inférieure à la vitesse du premier peigneur (3), puis pendant un deuxième intervalle de temps à la suite dudit premier intervalle de temps on impartit des vitesses au premier et au moins un deuxième peigneurs (3, 4) telles que la différence entre les vitesses du premier et du au moins un deuxième peigneurs (3, 4) est plus petite que cette différence lors du premier intervalle de temps.

11. Procédé suivant la revendication 10, **caractérisé en ce que** lors dudit premier intervalle de temps, on impartit au au moins un deuxième peigneur (4) une vitesse sensiblement nulle.

12. Procédé suivant la revendication 10 ou 11, **caractérisé en ce qu'**à la suite dudit premier intervalle de temps on impartit au premier et au au moins un deuxième peigneurs (3, 4) des vitesses sensiblement identiques.

13. Procédé suivant la revendication 10, **caractérisé en ce que** pendant une partie du premier intervalle de temps, on aspire par des moyens (11) d'aspiration le premier voile de fibres issu du premier peigneur (3), puis on coupe l'aspiration, de préférence pour laisser le premier voile de fibres se déposer sur un convoyeur.

14. Procédé suivant l'une des revendications 10 à 13, **caractérisé en ce que** le deuxième intervalle de temps correspond au régime continu de l'installation de carde.

## Patentansprüche

1. Kardieranlage, umfassend:
- mindestens eine Kardiertrommel (1), die mit Textilfasern versorgt wird;
- einen ersten Abnehmer (3), der dazu bestimmt ist, ein erstes Kardiervlies aus Fasern, die von der mindestens einen Kardiertrommel angetrieben werden, zu entnehmen; und
- mindestens einen zweiten Abnehmer (4), der dazu bestimmt ist, mindestens ein zweites Kardiervlies aus Fasern, die von der mindestens einen Kardiertrommel angetrieben werden, zu entnehmen;
wobei Mittel vorgesehen sind, um mindestens den ersten Abnehmer und den mindestens einen zweiten Abnehmer in Bewegung, insbesondere in Drehung, anzutreiben, und wobei die Anlage ferner Mittel (13) umfasst, um mit der Zeit die Geschwindigkeiten der Abnehmer zu regeln, **dadurch gekennzeichnet, dass** Mittel vorgesehen sind, um zu bewirken, dass beim Anlassen während eines ersten Zeitintervalls die Bewegungsgeschwindigkeit des ersten Abnehmers höher als die Geschwindigkeit des mindestens einen zweiten Abnehmers ist, und während eines zweiten Zeitintervalls nach dem ersten Zeitintervall der Unterschied zwischen der Geschwindigkeit des ersten Abnehmers und der Geschwindigkeit des mindestens einen zweiten Abnehmers kleiner als der Unterschied zwischen der Geschwindigkeit des ersten Abnehmers und der Geschwindigkeit des mindestens einen zweiten Abnehmers während des ersten Zeitintervalls ist.

2. Anlage nach Anspruch 1, **dadurch gekennzeichnet, dass** während des ersten Zeitintervalls der mindestens eine zweite Abnehmer (4) eine Geschwindigkeit im Wesentlichen gleich Null hat.

3. Anlage nach Anspruch 1 oder 2, **dadurch gekennzeichnet, dass** während des zweiten Zeitintervalls der Unterschied zwischen den Geschwindigkeiten des ersten und des mindestens einen zweiten Abnehmers (3, 4) im Wesentlichen gleich Null ist.

4. Anlage nach einem der Ansprüche 1 bis 3, **dadurch gekennzeichnet, dass** sie eine Ansaugvorrichtung (11) umfasst, die dazu bestimmt ist, die von dem ersten Abnehmer (3) angehäuften und/oder entnommenen Fasern anzusaugen, um die Fasern zu beseitigen, sie beispielsweise in einem Faserversorgungssystem wiederzuverwerten.

5. Anlage nach Anspruch 4, **dadurch gekennzeichnet, dass** Mittel vorgesehen sind, um das Ansaugen der ersten Ansaugvorrichtung (11) vor Ablauf des ersten Zeitintervalls zu unterbrechen, wobei das erste Faservlies nun nicht mehr beseitigt wird und beispielsweise auf einem Förderer (9) abgelegt werden kann.

6. Anlage nach Anspruch 1, **dadurch gekennzeichnet, dass** die Mittel (13) zur Regelung derart sind, dass nach dem ersten Zeitintervall der mindestens eine zweite Abnehmer (4) in Bewegung, insbesondere in Drehung, versetzt wird.

7. Anlage nach einem der vorhergehenden Ansprüche, **dadurch gekennzeichnet, dass** sie eine Verteilerwalze (2) umfasst, die zwischen der Kardiertrommel (1) und einem oder den Abnehmern (3, 4) angeordnet ist.

8. Anlage nach einem der vorhergehenden Ansprüche, **dadurch gekennzeichnet, dass** der mindestens eine zweite Abnehmer (4) in der Anlage auf einer niedrigeren Höhe als der erste Abnehmer (3) angeordnet ist.

9. Anlage nach den Ansprüchen 7 und 8, **dadurch gekennzeichnet, dass** sich der mindestens eine zweite Abnehmer (4) unter der Verteilerwalze (2) befindet.

10. Verfahren zum Anlassen oder zur Faseraufnahme einer Kardieranlage, umfassend mindestens eine Hauptkardiertrommel (1), einen ersten Abnehmer (3) und mindestens einen zweiten Abnehmer (4), wobei das Verfahren die Schritte umfasst, in denen während eines ersten Zeitintervalls dem ersten Abnehmer eine Geschwindigkeit vorgegeben wird, und dem mindestens einen zweiten Abnehmer (4) eine niedrigere Geschwindigkeit als die Geschwindigkeit des ersten Abnehmers (3) vorgegeben wird, dann während eines zweiten Zeitintervalls nach dem ersten Zeitintervall dem ersten und dem mindestens einen zweiten Abnehmer (3, 4) derartige Geschwindigkeiten vorgegeben werden, dass der Unterschied zwischen den Geschwindigkeiten des ersten und des mindestens einen zweiten Abnehmers (3, 4) kleiner als dieser Unterschied während des ersten Zeitintervalls ist.

11. Verfahren nach Anspruch 10, **dadurch gekennzeichnet, dass** während des ersten Zeitintervalls dem mindestens einen zweiten Abnehmer (4) eine Geschwindigkeit im Wesentlichen gleich Null vorgegeben wird.

12. Verfahren nach Anspruch 10 oder 11, **dadurch gekennzeichnet, dass** nach dem ersten Zeitintervall dem ersten und dem mindestens einen zweiten Abnehmer (3, 4) im Wesentlichen identische Geschwindigkeiten vorgegeben werden.

13. Verfahren nach Anspruch 10, **dadurch gekennzeichnet, dass** während eines Teils des ersten Zeitintervalls durch die Ansaugmittel (11) das erste Faservlies aus dem ersten Abnehmer (3) angesaugt wird, dann das Ansaugen unterbrochen wird, vorzugsweise um das erste Faservlies auf einen Förderer ablegen zu lassen.

14. Verfahren nach einem der Ansprüche 10 bis 13, **dadurch gekennzeichnet, dass** das zweite Zeitintervall dem Dauerbetrieb der Kardieranlage entspricht.

## Claims

1. A carding system comprising:
- at least one carding drum (1) fed with textile fibres;
- a first combing device (3) intended to take a first card web from fibres carried along by the at least one carding drum; and
- at least a second combing device (4) intended to take at least a second card web from fibres carried along by the at least one carding drum;
means being provided for causing at least the first combing device and the at least one second combing device to move, in particular in rotation, and the system further comprising means (13) for regulating over the course of time the speeds of the combing devices, **characterised in that** means are provided so as to ensure that, during start-up, over a first interval of time, the speed of displacement of the first combing device is higher than the speed of the at least one second combing device, and during a second interval of time following the first interval of time, the difference between the speed of the first combing device and the speed of the at least one second combing device is smaller than the difference between the speed of the first combing device and the speed of the at least one second combing device during the first interval of time.

2. The system according to Claim 1, **characterised in that** during the first interval of time the at least one second combing device (4) has a speed of substantially zero.

3. The system according to Claim 1 or 2, **characterised in that** during the second interval of time, the difference between the speeds of the first and at least one second combing device (3, 4) is substantially zero.

4. The system according to any of Claims 1 to 3, **characterised in that** it comprises a suction device (11) intended to suck up the accumulated fibres and/or the fibres taken by the first combing device (3) in order to evacuate the fibres, for example to recycle them to a fibre feed system.

5. The system according to Claim 4, **characterised in that** means are provided for turning off the suction of the first suction device (11) before expiry of the first interval of time, the first fibre web then no longer being evacuated and being able to be discharged, for example on a conveyor (9).

6. The system according to Claim 1, **characterised in that** the regulating means (13) are such that, after the first interval of time, the at least one second combing device (4) is set in motion, in particular in rotation.

7. The system according to any of the preceding claims, **characterised in that** it comprises a dispenser cylinder (2) disposed between the carding drum (1) and a or the combing device(s) (3, 4).

8. The system according to any of the preceding claims, **characterised in that** the at least one second combing device (4) is disposed in the system at a lower level than the first combing device (3).

9. The system according to Claims 7 and 8, **characterised in that** the at least one second combing device (4) is located beneath the dispenser cylinder (2).

10. A method of starting up or fiberizing a carding system comprising at least one main carding drum (1), a first combing device (3) and at least one second combing device (4), the method comprising the steps wherein during a first interval of time one speed is assigned to the first combing device and a speed lower than the speed of the first combing device (3) is assigned to the at least one second combing device (4), then during a second interval of time, following said first interval of time, speeds are assigned to the first and to at least one second combing device (3, 4) such that the difference between the speeds of the first and of the at least one second combing device (3, 4) is lower than this difference during the first interval of time.

11. The method according to Claim 10, **characterised in that** during said first interval of time, a speed of substantially zero is assigned to the at least one second combing device (4).

12. The method according to Claim 10 or 11, **characterised in that** following said first interval of time, substantially identical speeds are assigned to the first and to the at least one second combing device (3, 4).

13. The method according to Claim 10, **characterised in that** during part of the first interval of time, the first web of fibres is sucked up by suction means (11) from the first combing device (3), then the suction is switched off, preferably so as to allow the first web of fibres to be deposited on a conveyor.

14. The method according to any of Claims 10 to 13, **characterised in that** the second interval of time corresponds to the steady state of the carding system.
